# EUROPÄISCHE PATENTSCHRIFT

(11) **EP 2 586 341 B1**
(45) Veröffentlichungstag und Bekanntmachung des Hinweises auf die Patenterteilung: **14.05.2014**
(21) Anmeldenummer: 11186740.4
(22) Anmeldetag: 26.10.2011
(51) Int. Cl.: A47G 19/22

(54) **Doppelwandiges Trinkglas sowie Verfahren zur Herstellung eines bedruckten Trinkglases**
Double-wall drinking glass and method for producing a printed drinking glass
Verre à boire à double paroi et procédé de fabrication d'un verre à boire imprimé

(43) Veröffentlichungstag der Anmeldung: 01.05.2013
(73) Patentinhaber: PM-International AG, 1618 Luxembourg (LU)
(72) Erfinder: Sorg, Rolf, 5444 Schengen (LU)
(74) Vertreter: Zech, Stefan Markus

(56) Entgegenhaltungen:
- DE-A1- 10 205 176
- GB-A- 2 122 874
- US-A- 3 735 113
- US-A1- 2005 242 103
- US-A1- 2009 173 652

## Beschreibung

Die Erfindung betrifft ein doppelwandiges Trinkglas, umfassend eine zumindest abschnittsweise durchsichtige Außenwand mit einer Außenwandaußenfläche und einer Außenwandinnenfläche und Innenwand mit einer Innenwandaußenfläche und einer Innenwandinnenfläche, wobei Innenwandaußenfläche und Außenwandinnenfläche einen Hohlraum definieren. Weiterhin betrifft die Erfindung ein Verfahren zur Herstellung eines bedruckten Trinkglases, wobei eine Außenwand mit einer Außenwandaußenfläche und einer Außenwandinnenfläche sowie eine Innenwand mit einer Innenwandaußenfläche und einer Innenwandinnenfläche zur Ausbildung eines Hohlraumes hergestellt werden.

Doppelwandige Trinkgläser sind im Stand der Technik bekannt wie aus US 2005/024103. Die DE 20 2008 001 921 U1 beschreibt beispielsweise ein Trinkglas, das aus zwei separeten Gläsern besteht. Das innere Glas wird mit dem äußeren Glas an der Oberfläche verschmolzen, sodass ein isolierter Raum entsteht. Das Glas besitzt weiterhin einen rutschfesten Deckel aus Kunststoff mit einem Verschluss für einen Trinkhalm.

Aus der DE 201 03 678 U1 ist ein Trinkglas mit einem Wärmespeicher für Kalt- und Warmgetränke bekannt. Dazu wird in einem Hohlraum des doppelwandigen Trinkglases ein Gel oder dergleichen zur Wärmespeicherung gefüllt. Bei Kaltgetränken wird das Trinkglas vor Gebrauch in einem Gefrierfach aufbewahrt, bei Warmgetränken wird das Trinkglas vor Gebrauch in einem Wasserbad erhitzt.

Bei Trinkgläsern ist es weiterhin üblich, diese mit einem Aufdruck, beispielsweise zu Werbezwecken oder als Volumenangabe, zu versehen. Beispielsweise können die Aufdrucke mittels bekannter Drucktechniken unmittelbar auf eine Glasfläche des Trinkglases aufgedruckt sein, wobei beispielsweise eine Druckfarbe anschließend getrocknet und eingebrannt werden kann. Beispielsweise kommen Siebdruck, Tampondruck oder Foliendruckverfahren in Frage. Da derartige Gläser, beispielsweise in einer Spülmaschine oder beim Gebrauch, erheblichen Beanspruchungen ausgesetzt sind, ist der Aufwand, der für die Bedruckung der Trinkgläser eingesetzt wird, vergleichsweise hoch. Dies hat einen negativen Einfluss auf die Kosten, die bei der Bedruckung von Trinkgläsern anfallen.

Es ist daher Aufgabe der Erfindung, ein Trinkglas mit einer Bedruckung vorzuschlagen, wobei der Aufwand für die Bedruckung möglichst gering sein soll.

Diese Aufgabe wird durch ein Trinkglas nach Anspruch 1 sowie ein Verfahren zur Bedruckung des Trinkglases nach Anspruch 5 gelöst.

Insbesondere wird die Aufgabe durch ein doppelwandiges Trinkglas gelöst, wobei das Trinkglas eine zumindest abschnittsweise durchsichtige Außenwand mit einer Außenwandaußenfläche und einer Außenwandinnenfläche und einer Innenwand mit einer Innenwandaußenfläche und einer Innenwandinnenfläche umfasst, wobei Innenwandaußenfläche und Außenwandinnenfläche einen Hohlraum definieren. Weiterhin umfasst das doppelwandige Trinkglas mindestens einen Verbindungsabschnitt, durch den Außenwand und Innenwand verbunden sind. Innerhalb des Hohlraumes an der Innenwandaußenfläche und/oder Außenwandinnenfläche ist mindestens ein Aufdruck vorgesehen.

Ein Kerngedanke der Erfindung besteht darin, dass innerhalb des Hohlraumes eines doppelwandigen Trinkglases ein Aufdruck ausgebildet ist. Dadurch kann der Hohlraum durch synergistische Weise genutzt werden, um einerseits eine Isolierung bereitzustellen und andererseits einen Schutz für einen Aufdruck auszubilden. Die Kosten für die Herstellung eines bedruckten, doppelwandigen Trinkglases sind reduziert. Da der Aufdruck durch die Außenwand bzw. die Innenwand geschützt ist, ist ein vergleichsweise geringer Aufwand zur Aufbringung desselben notwendig. Weiterhin besteht ein ganz wesentlicher Vorteil darin, dass das Material (beispielsweise die Farbe) für den Aufdruck nicht unbedingt für den Menschen verträglich sein muss, da der Aufdruck durch die doppelwandige Ausbildung geschützt wird und so mit hoher Wahrscheinlichkeit ausgeschlossen werden kann, dass Material des Aufdruckes abgelöst wird und beim Trinken in den menschlichen Körper aufgenommen wird. Durch die Vergrößerung der Auswahl von in Frage kommenden Materialien kann der Kostenaufwand weiter reduziert werden; beispielsweise können Materialien zum Einsatz kommen, die nicht spültauglich bzw. spülmaschinentauglich sind. Vorzugsweise ist mindestens ein Aufdruck auf der Innenwandaußenfläche vorgesehen. Weiter vorzugsweise ist die Außenwand gegenüber der Innenwand derart angeordnet, dass die Aufdruckung auf der Innenwandaußenfläche durch die Außenwand vergrößert wird. Bei einer derartigen Ausführung wird auf synergistische Weise davon Gebrauch gemacht, dass Trinkgläser (üblicherweise) rund ausgebildet sind und somit eine ebenfalls rund bzw. rundlich ausgebildete Außenwand einen Aufdruck auf der beabstandeten Innenwand vergrößern kann. Dadurch kann Material eingespart werden. Weiterhin ist auch ein besonderer optischer Effekt erzielbar. Dazu kann die Außenwand beispielsweise entsprechende (von einer rundlichen Form abweichende) Geometrien aufweisen um den Aufdruck optisch zu verzerren, beispieslweise in einem ersten Abschnitt stärker zu vergrößern als in einem zweiten Abschnitt oder in einem ersten Abschnitt zu vergrößern, in einem zweiten Abschnitt jedoch zu verkleinern.

In einer konkreten Ausführungsform ist das gesamte Trinkglas (abgesehen von mindestens einem Aufdruck) einstückig aus Glas gebildet. Das Trinkglas bildet also einen monolithischen (einstückigen) Glaskörper aus. Insbesondere kann das Trinkglas in einem Stück gegossen werden. Dadurch wird mit vergleichsweise einfachen Mitteln ein sicherer Schutz für den Aufdruck (beispielsweise Werbeaufdruck) gewährleistet. Die Herstellungskosten werden weiter gesenkt.

In einer bevorzugten Ausführungsform kann der Aufdruck derart beschaffen sein, dass sich mindestens eine Farbe und/oder Helligkeit des Aufdruckes in Abhängigkeit von der Temperatur ändert. Beispielsweise könnte vorgesehen sein, dass sich die Farbe des Aufdruckes beim Unter- oder Überschreiten einer Temperatur (beispielsweise eine vorbestimmte Trinktemperatur von 40 bis 70 °C, insbesondere 55 °C) ändert. Bei dieser Ausführungsform wird die Doppelwandigkeit also auch ausgenutzt, um spezielle farbempfindliche Aufdrucke auf Trinkgläser, die üblicherweise hohen Beanspruchungen ausgesetzt sind, dauerhaft aufzubringen.

In einer konkreten Ausführungsform ist der Hohlraum fluiddicht versiegelt. Dadurch kann mit hoher Sicherheit ausgeschlossen werden, dass Material des Aufdruckes abgelöst wird und dem Benutzer des Trinkglases zugeführt wird. Dadurch können (praktisch) beliebige Materialien zum Einsatz kommen. Einschränkungen hinsichtlich gesundheitlicher Aspekte sind (praktisch) nicht vorhanden.

Ein mittlerer Abstand oder auch ein Maximalabstand (insbesondere im Bereich der Aufdruckung) zwischen Innenwand und Außenwand kann zwischen 0,25 und 0,57 cm, insbesondere bei 0,5 cm liegen. Durch einen derartigen Abstand wird nicht nur eine gute Isolation erreicht, sondern auch zugleich eine optische Vergrößerung des Aufdruckes ermöglicht (wenn dieser auf der Innenwand aufgebracht ist). Dadurch wird mit einfachen Maßnahmen mehreren Funktionalitäten Rechnung getragen, was die Herstellungskosten reduziert.

Die oben genannte Aufgabe wird unabhängig gelöst durch ein Verfahren zur Herstellung eines bedruckten Trinkglases, insbesondere der vorbeschriebenen Art, mit den Schritten:
a) Herstellen einer Außenwand mit einer Außenwandaußenfläche und einer Außenwandinnenfläche sowie einer Innenwand mit einer Innenwandaußenfläche und einer Innenwandinnenfläche;
b) Bedrucken der Außenwandinnenfläche und/oder der Innenwandaußenfläche mit mindestens einem Aufdruck; sowie
c) Verbinden von Innenwand und Außenwand, derart, dass der Aufdruck innerhalb eines durch Innenwand und Außenwand definierten Hohlraumes liegt.

Hinsichtlich der Vorteile wird auf das oben beschriebene Trinkglas verwiesen.

Vorzugsweise erfolgt in Schritt b) das Bedrucken vor dem Verbinden (Verschmelzen). Dadurch kann ein Aufdruck besonders einfach aufgebracht werden.

Außen- und Innenwand sowie ggf. ein Verbindungsabschnitt können einstückig hergestellt werden, insbesondere miteinander verschmolzen werden. Außen- und Innenwand sowie ggf. ein Verbindungsabschnitt können vollständig aus Glas hergestellt werden, wobei ein zusammenhängender Glaskörper hergestellt werden kann. Der Hohlraum kann fluiddicht ausgebildet werden. Weiterhin kann der Hohlraum vollständig durch Außenwandinnenfläche und Innenwandaußenfläche gebildet werden. Ein separates Bodenelement oder dergleichen ist damit nicht (unbedingt) nötig.

Der Hohlraum kann mit Luft oder einem Edelgas gefüllt oder evakuiert werden. Dadurch wird die Isolierung des Hohlraumes (bei gleichzeitig vorhandenem Aufdruck) verbessert.

Weitere Ausführungsformen ergeben sich aus den Unteransprüchen.

Nachfolgend wird die Erfindung auch hinsichtlich weiterer Merkmale und Vorteile anhand von Ausführungsformen beschrieben, die durch die Abbildungen näher erläutert werden.

Hierbei zeigen:
- Fig. 1: eine Ausführungsform eines erfindungsgemäßen Trinkglases in einer schematischen Schrägansicht; und
- Fig. 2: einen vertikalen Schnitt des Trinkglases gemäß Fig. 1.

In der nachfolgenden Beschreibung werden für gleiche und gleich wirkende Teile dieselben Bezugsziffern verwendet.

In der Schrägansicht gemäß Fig. 1 ist ein Trinkglas mit mehreren Aufdrucken 10 zu sehen. Gemäß Fig. 2 ist das Trinkglas doppelwandig ausgebildet und umfasst eine Außenwand 11 und eine Innenwand 12. Zumindest die Außenwand 11 (ggf. auch die Innenwand 12) ist durchsichtig (transparent) ausgebildet.

Auf einer Innenwandaußenfläche 13 sind die Aufdrucke 10 aufgebracht. Eine Innenwandinnenfläche 14 ist zur Aufnahme des Getränkes vorgesehen. Die Innenwand 12 umfasst einen (umlaufenden) Innenwandseitenabschnitt 15 sowie einen Innenwandbodenabschnitt 16.

Die Außenwand 11 umfasst eine Außenwandaußenfläche 17, an der das Trinkglas festgehalten werden kann sowie eine Außenwandinnenfläche 18. Außenwandinnenfläche 18 und Innenwandaußenfläche 13 definieren einen Hohlraum 19, der beispielsweise mit Luft gefüllt sein kann.

Analog zur Innenwand umfasst auch die Außenwand 11 einen Außenwandseitenabschnitt 20 sowie einen Außenwandbodenabschnitt 21.

Durch den Innenwandbodenabschnitt 16 sowie den Außenwandbodenabschnitt 21 ist ein doppelter Boden 23 ausgebildet. Durch den Innenwandseitenabschnitt 15 und den Außenwandseitenabschnitt 20 ist auch ein Seitenbereich 24 des Trinkglases doppelwandig ausgebildet.

Die Innenwand 12 ist mit der Außenwand 11 in einem Verbindungsbereich 22 miteinander verschmolzen. Der Verbindungsbereich 22 definiert einen oberen, dem Boden 23 gegenüberliegenden, Rand. Ansonsten berühren sich Innenwand 12 und Außenwand 11 nicht. Dadurch wird bei einfacher Konstruktion eine gute Isolierung erreicht.

Innenwand 12 sowie Außenwand 11 verjüngen sich zu den jeweiligen Bodenabschnitten 16, 21 hin, sodass sich das Trinkglas insgesamt nach unten zum Boden hin verjüngt.

Die Aufdrucke 10 können beispielsweise durch Siebdruck, Offsetdruck oder Tampondruck, ggf. durch Wärmebeaufschlagung, aufgebracht werden.

Das Trinkglas bzw. die Außenwand 11 ist vorzugsweise in einem horizontalen Querschnitt (zumindest abschnittsweise) rund. Dadurch kann ein auf der Innenwand 12 vorgesehener Aufdruck 10 auf einfache Weise vergrößert werden, was den optischen Eindruck verbessert und gleichzeitig den Materialaufwand für den Aufdruck reduziert.

An dieser Stelle sei darauf hingewiesen, dass alle oben beschriebenen Teile für sich alleine gesehen und in jeder Kombination, insbesondere die in den Zeichnungen dargestellten Details, als erfindungswesentlich beansprucht werden. Abänderungen hiervon sind dem Fachmann geläufig.

### Bezugszeichenliste:

- 10: Aufdruck
- 11: Außenwand
- 12: Innenwand
- 13: Innenwandaußenfläche
- 14: Innenwandinnenfläche
- 15: Innenwandseitenabschnitt
- 16: Innenwandbodenabschnitt
- 17: Außenwandaußenfläche
- 18: Außenwandinnenfläche
- 19: Hohlraum
- 20: Außenwandseitenabschnitt
- 21: Außenwandbodenabschnitt
- 22: Verbindungsbereich
- 23: Boden
- 24: Seitenbereich

## Patentansprüche

1. Doppelwandiges Trinkglas, umfassend eine zumindest abschnittsweise durchsichtige Außenwand (11) mit einer Außenwandaußenfläche (17) und einer Außenwandinnenfläche (18) und eine Innenwand (12) mit einer Innenwandaußenfläche (13) und einer Innenwandinnenfläche (14), wobei Innenwandaußenfläche (13) und Außenwandinnenfläche (18) einen Hohlraum (19) definieren, sowie
mindestens einen Verbindungsabschnitt (22), durch den Außenwand (11) und Innenwand (12) verbunden sind,
wobei
innerhalb des Hohlraumes (19) an der Innenwandaußenfläche (13) und/oder der Außenwandinnenfläche (18) mindestens ein Aufdruck (10) vorgesehen ist,
**dadurch gekennzeichnet, dass**
das gesamte Trinkglas, abgesehen von mindestens einem Aufdruck (10), einstückig aus Glas ausgebildet ist, wobei der Hohlraum (19) fluiddicht versiegelt ist.

2. Trinkglas nach dem vorhergehenden Anspruch,
**dadurch gekennzeichnet, dass**
der Verbindungsbereich (22) einen oberen, einem Boden (23) gegenüberliegenden Rand definiert und sich ansonsten Innenwand (12) und Außenwand (11) nicht berühren.

3. Trinkglas nach einem der vorhergehenden Ansprüche,
**dadurch gekennzeichnet, dass**
der Aufdruck (10) derart beschaffen ist, dass sich mindestens eine Farbe und/oder Helligkeit des Aufdruckes in Abhängigkeit von der Temperatur ändert.

4. Trinkglas nach einem der vorhergehenden Ansprüche,
**dadurch gekennzeichnet, dass**
ein mittlerer Abstand oder Maximalabstand zwischen Innenwand (12) und Außenwand (11) mindestens 0,25 cm und/oder höchstens 0,57 cm, insbesondere 0,5 cm beträgt.

5. Verfahren zur Herstellung eines bedruckten Trinkglases, insbesondere nach einem der vorhergehenden Ansprüche, mit den Schritten:
a) Herstellen einer Außenwand (11) mit einer Außenwandaußenfläche (17) und einer Außenwandinnenfläche (18) sowie einer Innenwand (12) mit einer Innenwandaußenfläche (13) und einer Innenwandinnenfläche (14); und
b) Bedrucken der Außenwandinnenfläche (18) und/oder der Innenwandaußenfläche (13) mit mindestens einem Aufdruck (10); sowie
c) Verbinden von Innenwand (12) und Außenwand (11), derart, dass der Aufdruck (10) innerhalb eines durch Innenwand (12) und Außenwand (11) definierten Hohlraumes (19) liegt, wobei Außen-(11) und Innenwand (12) sowie ggf. der Verbindungsabschnitt (22) vollständig aus Glas gefertigt werden, wobei ein einstückiger Glaskörper hergestellt wird, wobei der Hohlraum (19) fluiddicht ausgebildet wird.

6. Verfahren nach Anspruch 5,
**dadurch gekennzeichnet, dass**
im Schritt b) das Bedrucken vor dem Verbinden erfolgt.

7. Verfahren nach einem der Ansprüche 5 bis 6,
**dadurch gekennzeichnet, dass**
der Hohlraum (19) vollständig durch die Außenwandinnenfläche (18) und Innenwandaußenfläche (13) gebildet wird.

8. Verfahren nach einem der Ansprüche 5 bis 7,
**dadurch gekennzeichnet, dass**
der Hohlraum (19) mit Luft und/oder einem Edelgas gefüllt wird oder evakuiert wird.

9. Verfahren nach einem der Ansprüche 5 bis 8,
**dadurch gekennzeichnet, dass**
der Verbindungsbereich (22) einen oberen, einem Boden (23) gegenüberliegenden Rand definiert und sich ansonsten Innenwand (12) und Außenwand (11) nicht berühren.

## Claims

1. A double-walled drinking glass comprising, at least in sections, a transparent exterior wall (11) having an exterior wall outer surface (17) and an exterior wall inner surface (18), and an interior wall (12) having an interior wall outer surface (13) and an interior wall inner surface (14), the interior wall outer surface (13) and the exterior wall inner surface (18) defining a hollow space (19), as well as
at least one connecting section (22) by means of which exterior wall (11) and interior wall (12) are connected,
wherein
at least one imprint (10) is provided on the interior wall outer surface (13) and/or exterior wall inner surface (18) within the hollow space (19), **characterized in that**
the entire drinking glass, except for the at least one imprint (10), is integrally formed of glass, with the hollow space (19) being sealed to be fluid tight.

2. The drinking glass according to the preceding claim,
**characterized in that**
the connecting section (22) defines an upper edge opposite a bottom (23), and the interior wall (12) and exterior wall (11) are otherwise not in contact with each other.

3. The drinking glass according to the any one of the preceding claims, **characterized in that**
the imprint (10) is configured such that at least one colour and/or brightness of the imprint change(s) depending on temperature.

4. The drinking glass according to the any one of the preceding claims, **characterized in that**
a mean distance or maximum distance between the interior wall (12) and the exterior wall (11) is at least 0.25 cm and/or at most 0.57 cm, such as 0.5 cm.

5. A method for producing a printed drinking glass, in particular according to any one of the preceding claims, comprising the steps of:
a) producing an exterior wall (11) having an exterior wall outer surface (17) and an exterior wall inner surface (18), as well as an interior wall (12) having an interior wall outer surface (13) and an interior wall inner surface (14); and
b) imprinting the exterior wall inner surface (18) and/or the interior wall outer surface (13) with at least one imprint (10);
as well as
c) connecting the interior wall (12) and the exterior wall (11) such that the imprint (10) is within a hollow space (19) defined by the interior wall (12) and the exterior wall (11), wherein exterior wall (11) and interior wall (12) as well as, if necessary, the connecting section (22) are completely manufactured of glass, an integral glass body being produced, with the hollow space (19) being configured to be fluid tight.

6. The method according to claim 5,
**characterized in that**
in step b), printing is performed prior to connecting.

7. The method according to any one of claims 5 to 6,
**characterized in that**
the hollow space (19) is completely formed by the exterior wall inner surface (18) and the interior wall outer surface (13).

8. The method according to any one of claims 5 to 7,
**characterized in that**
the hollow space (19) is filled with air and/or a noble gas or evacuated.

9. The method according to any one of claims 5 to 8,
**characterized in that**
the connecting section (22) defines an upper edge opposite a bottom (23), and the interior wall (12) and exterior wall (11) are otherwise not in contact with each other.

## Revendications

1. Verre à boire à double paroi, comprenant une paroi extérieure (11) translucide au moins par portions avec une face extérieure de paroi extérieure (17) et une face intérieure de paroi extérieure (18) et une paroi intérieure (12) avec une face extérieure de paroi intérieure (13) et une face intérieure de paroi intérieure (14), la face extérieure de paroi intérieure (13) et la face intérieure de paroi extérieure (18) définissant une cavité (19), ainsi que au moins une portion de liaison (22) par laquelle la paroi extérieure (11) et la paroi intérieure (12) sont reliées,
sachant que
au moins une impression (10) est prévue à l'intérieur de la cavité (19) sur la face extérieure de paroi intérieure (13) et/ou la face intérieure de paroi extérieure (18),
**caractérisé en ce que**
l'ensemble du verre à boire, hormis au moins ladite une impression (10), est constitué d'une seule pièce en verre, la cavité (19) étant scellée de manière étanche aux fluides.

2. Verre à boire selon la revendication précédente,
**caractérisé en ce que**
la zone de liaison (22) définit un bord supérieur opposé à un fond (23) et sinon la paroi intérieure (12) et la paroi extérieure (11) ne se touchent pas.

3. Verre à boire selon l'une des revendications précédentes,
**caractérisé en ce que**
l'impression (10) est de telle nature qu'au moins une couleur et/ou la clarté de l'impression change en fonction de la température.

4. Verre à boire selon l'une des revendications précédentes,
**caractérisé en ce que**
une distance moyenne ou distance maximale entre la paroi intérieure (12) et la paroi extérieure (11) est d'au moins 0,25 cm et/ou d'au plus 0,57 cm, en particulier de 0,5 cm.

5. Procédé de fabrication d'un verre à boire imprimé, en particulier selon l'une des revendications précédentes, comprenant les étapes de
a) fabrication d'une paroi extérieure (11) avec une face extérieure de paroi extérieure (17) et une face intérieure de paroi extérieure (18) ainsi qu'une paroi intérieure (12) avec une face extérieure de paroi intérieure (13) et une face intérieure de paroi intérieure (14) ; et
b) impression de la face intérieure de paroi extérieure (18) et/ou de la face extérieure de paroi intérieure (13) avec au moins une impression (10) ; ainsi que
c) liaison de la paroi intérieure (12) et de la paroi extérieure (11) de telle façon que l'impression (10) se situe à l'intérieur d'une cavité (19) définie par la paroi intérieure (12) et la paroi extérieure (11), la paroi extérieure (11) et la paroi intérieure (12) ainsi qu'éventuellement la portion de liaison (22) étant intégralement fabriquées en verre, un corps de verre d'une seule pièce étant fabriqué, la cavité (19) étant constituée de manière étanche aux fluides.

6. Procédé selon la revendication 5,
**caractérisé en ce que**
à l'étape b), l'impression est effectuée avant la liaison.

7. Procédé selon l'une des revendications 5 à 6,
**caractérisé en ce que**
la cavité (19) est intégralement constituée par la face intérieure de paroi extérieure (18) et la face extérieure de paroi intérieure (13).

8. Procédé selon l'une des revendications 5 à 7,
**caractérisé en ce que**
la cavité (19) est remplie d'air et/ou d'un gaz noble ou est soumise au vide.

9. Procédé selon l'une des revendications 5 à 8,
**caractérisé en ce que**
la zone de liaison (22) définit un bord supérieur opposé à un fond (23) et sinon la paroi intérieure (12) et la paroi extérieure (11) ne se touchent pas.
